# FASCICULE DE BREVET EUROPEEN

(11) **EP 2 828 595 B1**
(45) Date de publication et mention de la délivrance du brevet: **19.04.2017**
(21) Numéro de dépôt: 13709463.7
(22) Date de dépôt: 18.03.2013
(51) Int. Cl.: F26B 17/00

(54) **APPAREIL DE SECHAGE EN CONTINU DE PARTICULES**
VORRICHTUNG ZUR KONTINUIERLICHEN TROCKNUNG VON PARTIKELN
APPARATUS FOR THE CONTINUOUS DRYING OF PARTICLES

(30) Priorité: 21.03.2012 BE 201200196
(43) Date de publication de la demande: 28.01.2015
(73) Titulaire: Crosset, Léon, 4890 Thimister (BE)
(72) Inventeur: Crosset, Léon, 4890 Thimister (BE)
(74) Mandataire: Connor, Marco Tom
(86) Numéro de dépôt international: PCT/EP2013/055510
(87) Numéro de publication internationale: WO 2013/139720

(56) Documents cités:
- EP-A1- 0 197 171
- WO-A2-2011/062638
- DE-A1- 3 616 411
- DE-A1-102010 013 083
- GB-A- 265 374

## Description

### DOMAINE DE L'INVENTION

L'invention se rapporte à un sécheur industriel pour sécher des particules organiques, par exemple d'origine agro-alimentaire, telles des céréales, ou de déchets servant comme combustible.

### ARRIERE-PLAN TECHNOLOGIQUE

De nombreux procédés industriels nécessitent le séchage de particules avant leur utilisation ultérieure, que ce soit avant l'emballage de produits granulaires agro-alimentaires ou de produits industriels, ou avant la combustion de déchets broyés utilisés comme combustibles. Il est possible bien entendu d'effectuer le séchage des particules par batch en déposant les particules sur des plateaux ou dans un tambour rotatif, préférablement perforés afin de laisser passer un gaz chaud au travers et de permettre à l'eau et la vapeur d'eau de s'évacuer. Dans certains cas un lit fluidisé est formé par les particules en suspension sous l'action du flux de gaz chaud. Cependant la plupart des applications industrielles demandent des débits qu'un procédé de séchage par batch ne peut atteindre. Pour cette raison, le même principe de déposer les particules à sécher sur un support perforé et de les exposer à un flux de gaz chaud a été appliqué à des appareils permettant le séchage en continu, avec une source continue des particules à sécher en amont du sécheur proprement dit et une décharge continue des particules séchées en aval de celui-ci.

En particulier, un sécheur à bande (belt dryer) est illustré schématiquement à la Figure 1 (a) et comprend une bande perforée souple continue tendue entre deux rouleaux motorisés formant une boucle. De l'air ou autre gaz chaud est soufflé sous la toile supérieure sur laquelle on dépose en continu les particules à sécher. Un exemple de sécheur à bande est présenté dans : http://vishakanindustry.com/p_beltdryer.html (2012). La longueur d'un sécheur à bande dépend du type de particules à sécher et de leur charge en eau. Typiquement, si une surface de 120 m² est nécessaire à sécher les particules aux vitesses désirées, la bande devra avoir une surface au moins deux fois supérieure, de l'ordre de 250 m² car les particules ne sont séchées que sur la partie supérieure de la boucle reliant les deux rouleaux. Pour une largeur de 2.5 m, il faudrait donc une bande de 200 m de long reliant deux rouleaux distant d'environ 80 m. Une bande de telles dimensions est très chère, et difficile à monter / démonter sur l'appareil. Un sécheur à bande est donc généralement réservé pour le séchage d'un seul type de particules, car il serait anti-économique de changer de bande pour optimaliser le type de perforation à un nouveau type de particules. En cas d'endommagement de la bande, l'unité entière doit être arrêtée pour un long moment, le temps de changer ou réparer la bande. Pour soutenir une bande sur une longueur pareille, de nombreux rouleaux de soutien montés sur des paliers sont nécessaires, ce qui augmente le coût et aussi les risques de défaillance d'un tel appareil. Un sécheur à bande est donc très onéreux et peu efficace en termes de dimensions, puisque les particules ne sont séchées que sur moins de la moitié de la longueur de la bande.

Il existe également des sécheurs à plateaux perforés tel que représenté schématiquement à la Figure 1(b), qui ressemblent à des sécheurs à bande, sauf que la bande est remplacée par des plateaux perforés couplés l'un à l'autre formant une sorte de chenille. La différence avec un sécheur à bande est que les plateaux sont articulés de manière à présenter la même face qu'ils soient sur la bande supérieure ou inférieure de la boucle. Ceci permet de réduire pratiquement de moitié la longueur du sécheur, puisque les particules sont soumises deux fois au un flux de gaz chaud : une première fois lors de leur passage sur la partie supérieure de la boucle et une seconde fois lors de leur passage en sens inverse sur la partie inférieure. Bien qu'avantageux à ce point de vue-là par rapport à un sécheur à bande, il est clair que la mécanique nécessaire aux mouvements des plateaux est délicate et donc onéreuse et fragile, surtout lorsqu'exposée à des particules fines venant gripper les roulements. De plus, les ouvertures créées entre deux plateaux adjacents et, surtout, les espaces s'ouvrant dans le mécanisme de transfert des plateaux lors de chaque transfert d'un plateau de la portion supérieure à la portion inférieure de la chenille créent autant de passages préférentiels de moindre résistance pour le flux de gaz chaud, qui entraînent une importante chute de l'efficacité de ce type de sécheurs.

EP197171 décrit un sécheur représenté schématiquement à la Figure 1(c) (sans le moyens de répartition et de récupération de la poudre pour simplifier la Figure) et comprenant plusieurs plateaux (1 a, 1 b) perforés, circulaires, superposés et montés à rotation sur un axe central creux. Chaque plateau est enfermé dans une chambre cylindrique individuelle munie d'un toit [18] et d'un plancher qui le séparent des autres plateaux. Des moyens de transfert (4a) de la poudre à sécher sont prévus entre chaque plateau adjacent (voir flèche grise (4a)). Chaque chambre est munie, d'une part, d'une première ouverture d'introduction d'air chaud, en communication fluidique avec la cavité de l'axe central creux, la dite première ouverture étant positionnée au-dessus du plateau se trouvant dans la chambre correspondante et, d'autre part, d'une seconde ouverture d'évacuation sur la paroi périphérique de la chambre en communication avec l'extérieur (ou un système d'évacuation de l'air chaud) la dite seconde ouverture se trouvant en-dessous du plateau correspondant. De l'air chaud est soufflé dans la cavité de l'axe creux suivant les flèches noires sur la Figure 1(c) et est distribué en parallèle dans chaque chambre par la première ouverture d'introduction d'air chaud. L'air chaud est obligé de passer à travers le plateaux perforé circulaire avant d'être évacué par la seconde ouverture se trouvant sur la paroi périphérique de chaque chambre. En réalité, un tel système est semblable en principe à un sécheur à bande (voir Figure 1(a)) dont le mouvement linéaire a été remplacé par un mouvement circulaire réparti sur plusieurs étages avec des moyens de transfert de la poudre d'un plateau à l'autre. Certes, un tel système rotatif a un avantage considérable de gain de place au sol par rapport à un sécheur à bande linéaire, mais un tel système manque d'efficacité. En effet, si l'air chaud ayant traversé les premiers plateaux chargés de particules fort humides ressort relativement saturé en humidité, l'air chaud traversant les derniers plateaux chargés de particules déjà partiellement séchés sur les plateaux précédents, ne ressort que peu chargé d'humidité, ce qui représente un gaspillage d'énergie considérable.

Il demeure donc un besoin pour un sécheur industriel pour sécher des particules en continu qui soit efficace, facile d'entretien, occupant moins de surface au sol et moins cher. La présente invention propose un tel sécheur industriel.

### RESUME DE L'INVENTION

La présente invention est définie dans les revendications indépendantes. Des variantes préférées sont définies dans les revendications dépendantes. En particulier, la présente invention concerne un sécheur pour sécher des particules comprenant,
(a) Une enceinte comprenant une paroi essentiellement cylindrique s'étendant le long d'un axe vertical, Z,
(b) Un premier plateau circulaire monté sur la paroi de ladite enceinte sensiblement normal à l'axe vertical, Z, et en rotation dans un premier sens autour de l'axe vertical, Z, la surface dudit plateau étant perforée, et perméable aux gaz tels l'air et la vapeur d'eau et à l'eau, et
(c) Un second plateau circulaire monté à une certaine distance du premier plateau sur la paroi de ladite enceinte sensiblement normal à l'axe vertical, Z, et en rotation autour dudit axe vertical, Z, dans le sens inverse de rotation du premier plateau, la surface dudit plateau étant perforée et perméable aux gaz tels l'air et la vapeur d'eau et à l'eau,
(d) Un premier moyen de répartition desdites particules à sécher apte à répartir lesdites particules avant séchage le long d'un rayon du premier plateau,
(e) Un moyen de récupération des particules déposées sur le premier plateau après une rotation d'un angle donné de celui-ci, le dit moyen de récupération étant situé en aval du, préférablement adjacent au premier moyen de répartition,
(f) Un moyen de transfert des particules récoltées du premier plateau par le moyen de récupération vers un second moyen de répartition apte à répartir lesdites particules le long d'un rayon du second plateau.
**caractérisé en ce que** le sécheur comprend, en outre,
un moyen de soufflage de gaz chaud suivant un flux sensiblement parallèle à l'axe Z, passant d'abord à travers la surface perforée du second plateau avant de passer directement après à travers la surface perforée du premier plateau.

Dans une première variante de l'invention, le premier plateau est situé en dessous du second plateau et le gaz chaud est préférablement de l'air chaud circulant du haut vers le bas, alors que dans une deuxième variante, le premier plateau est situé au-dessus du second plateau et le gaz chaud circule du bas vers le haut. La première variante a entre autre l'avantage que le gaz chaud plaque les particules contre la surface des plateaux ce qui peut être avantageux en termes de réduction des poussières générées dans le cas de particules fines. La seconde variante a l'avantage que le transfert des particules partiellement séchées du premier plateau supérieur vers le second plateau inférieur est facilité par la gravité, ce qui peut être particulièrement avantageux pour des particules de densité élévée.

Chaque plateau peut avantageusement comprendre une structure rigide auto-portante à haute perméabilité de type caillebotis, sur laquelle est posée une couche filtrante comprenant des ouvertures de taille et densité correspondant à la perméabilité désirée selon le type et taille des particules à sécher. Cette solution offre une grande flexibilité car ilest très facile de remplacer une tôle perforée, un tamis, une grille ou même une toile sur un caillebotis pour sécher successivement des particules de granulométries très différentes, ce qui est pratiquement infaisable avec un sécheur à bande ou à palettes.

Les premier et second moyens de répartition des particules à sécher sur les premier et second plateaux, respectivement, comprennent de manière préférée chacun au moins une vis d'Archimède s'étendant le long d'un rayon des premier et second plateaux, respectivement. La oules vis d'Archimède sont enfermées dans une enceinte munie d'une ou plusieurs ouvertures s'étendant le long dudit rayon des plateaux et permettant le saupoudrage des particules sur le plateau se trouvant directement en-dessous.

De même, le moyen de récupération du premier plateau comprend de manière préférée au moins une vis d'Archimède s'étendant le long d'un rayon dudit plateaux qui est enfermée dans une enceinte munie d'une ou plusieurs ouvertures s'étendant le long dudit rayon du premier plateau. Les ouvertures sont reliées à un racleur ou brosse apte à récolter et diriger les particules amenées par la rotation du plateau vers la vis d'Archimède. Il est avantageux que le second plateau aussi comprenne un moyen de récupération des particules déposées sur le second plateau et séchées après une rotation d'un angle donné de celui-ci, le dit moyen de récupération étant situé en aval du, préférablement adjacent au second moyen de répartition. Il est préféré que le moyen de récupération du second plateau soit semblable à celui du premier plateau discuté supra.

Un troisième plateau circulaire peut être monté sensiblement horizontalement à une certaine distance du, et séparé du premier plateau par, le second plateau, en rotation autour dudit axe vertical, Z, dans le sens inverse de rotation du second plateau, la surface dudit plateau étant perforée et perméable aux gaz tels l'air et la vapeur d'eau et à l'eau. Un moyen de transfert permet de transférer les particules récoltées du second plateau par le second moyen de récupération discuté plus haut vers un troisième moyen de répartition apte à répartir lesdites particules le long d'un rayon du troisième plateau. Cette configuration permet de réduire le rayon des disques et donc la surface au sol occupée par le sécheur, mais il est évidemment plus haut.

Afin de ramasser les particules fines ayant traversé le plateau inférieur et s'accumulant sur le plancher du sécheur, celui-ci comprend de manière préféree une ouverture d'évacuation de ces particules. De plus, un racleur est préférablement fixé de manière solidaire au plateau inférieur et apte à suivre le mouvement de rotation de celui-ci pour pousser les particules déposées sur le plancher vers ladite ouverture d'évacuation.

La zone de séchage proprement dite est préférablement comprise entre une paroi cylindrique extérieure de diamètre correspondant à celui des disques, et une paroi cylindrique intérieure, coaxiale à la paroi extérieure, et définissant une enceinte creuse centrée sur l'axe Z de rotation des plateaux. La paroi interne s'étend de manière continue au moins du plateau supérieur jusqu'au plateau inférieur. L'enceinte peut convenir de manière avantageuse à loger les ventilateurs nécessaire à créer le flux de gaz ou le moteur entraînant la rotation des plateaux et ainsi atténuer les nuisances sonores. Elle permet aussi à un opérateur d'accéder à différents éléments mécaniques par l'intérieur pour l'entretien et les réparations de la machine.

Un deuxième voire un troisième sécheurs tels que décrits supra peuvent être superposés sur le premier sécheur et ainsi multiplier la capacité de séchage pour une même occupation de surface au sol. Une source de particules à sécher, telle qu'un silo peut être reliée en amont au premier moyen de répartition des particules à sécher sur le premier plateau. Par exemple, les particules à sécher peuvent être des produits agro-alimentaires tels que des céréales, engrais ou des feuilles de thé, des déchets organiques broyés à sécher en vue de leur utilisation comme combustible, des produits particulaires cosmétiques ou pharmaceutiques, des pigments, des granulés de polymères, des poudres céramiques, etc. En aval, une unité de stockage et/ou emballage peut être intégrée.

Dans le cas de séchage de particules à utiliser comme combustible, le sécheur peut être relié en aval à une chaudière alimentée en particules séchées comme combustible. Cette chaudière peut être reliée à une turbine alimentée en vapeur à une température, T1, par la chaudière, qui active un générateur de courant électrique. La vapeur ou le liquide issus de la turbine peut-être envoyé à une température, T2 < T1, vers un échangeur de chaleur pour chauffer l'air du moyen de soufflage de gaz chaud du sécheur et/ou d'un autre sécheur.

### BREVE DESCRIPTION DES FIGURES

Pour une meilleure compréhension de la nature de la présente invention, il est fait référence aux Figures suivantes, dont la ;
**Figure 1****:** illustre(a) un sécheur à bande, (b) un sécheur à palettes, de l'art antérieur et (c) un sécheur selon EP197171.
**Figure 2** **:** illustre schématiquement deux variantes de la présente invention.
**Figure 3** **:** illustre la variante de la Figure 2(a).
**Figure 4** **:** illustre la variante de la Figure 2(b).
**Figure 5** **:** illustre une réalisation de la présente invention.
**Figure 6** **:** illustre graphiquement l'évolution de la teneur en eau (ligne continue) et de la température (ligne traitillée) des particules ainsi que du gaz entrant (AIR IN) et sortant (AIR OUT) d'un plateau en fonction de la position angulaire sur le premier et second plateaux.
**Figure 7** **:** illustre un exemple d'installation comprenant un sécheur selon la présente invention pour le séchage de déchets en vue de leur utilisation comme combustible.
**Figure 8** **:** illustre une installation selon la présente invention munie d'un plateau supplémentaire de refroidissement des particules séchées.

### DESCRIPTION DETAILLEE DE MODES DE REALISATION PARTICULIERS

Contrairement au mouvement linéaire des sécheurs à bande ou à plateaux perforés actuellement disponibles sur le marché pour le séchage de particules et représentés schématiquement à la Figure 1, le sécheur de la présente invention est basé sur les mouvements rotatifs à sens contraires d'au moins un premier et un deuxième plateaux (1 a, 1 b) superposés. Cette approche permet la conception d'équipements de séchage de particules beaucoup plus compacts que les sécheurs à mouvement linéaire. En particulier et comme illustré sur les Figures 2 à 4 un sécheur selon la présente invention comprend un premier plateau (1 a) circulaire monté sensiblement horizontalement en rotation dans un premier sens autour d'un axe vertical, Z, la surface dudit plateau étant perforée et perméable aux gaz tels l'air et la vapeur d'eau et à l'eau. Un moteur (7a) assure la rotation du premier plateau (1a). Un premier moyen de répartition (2a) desdites particules à sécher est monté au-dessus du premier plateau de sorte à pouvoir répartir lesdites particules avant séchage le long d'un rayon du premier plateau (1a). Un premier moyen de récupération (3a) des particules déposées sur le premier plateau (1 a) après une rotation d'un angle donné de celui-ci est monté en aval du premier moyen de répartition (2a). Afin d'augmenter le temps de séchage des particules déposées sur le premier plateau (1a) le premier moyen de récupération (3a) est préférablement adjacent au premier moyen de répartition (2a), les deux moyens s'étendant préférablement le long de deux rayons du disque.

Un moyen de transfert (4a) des particules récoltées du premier plateau (1a) par le moyen de récupération (2a) permet de les transférer vers un second plateau par l'intermédiaire d'un second moyen de répartition (2b) apte à répartir lesdites particules le long d'un rayon du second plateau (1b) circulaire. Le second plateau (1b) circulaire est semblable au premier plateau (1a) et est monté sensiblement horizontalement à une certaine distance de ce dernier, en rotation autour dudit axe vertical, Z, mais dans le sens inverse de rotation du premier plateau.Comme celle du premier plateau (1b), la surface du second plateau (1b) ést perforée et perméable aux gaz tels l'air et la vapeur d'eau et à l'eau. La rotation du second plateau (1b) est également motorisée par un moteur (7b) qui peut être le même ou différent du moteur (7a) permettant la rotation du premier plateau (1a).

Dans une variante préférée de l'invention, le second plateau (1b) comprend également un moyen de récupération (3b) des particules déposées sur le second plateau après une rotation d'un angle donné de celui-ci, le dit moyen de récupération étant situé en aval du, préférablement adjacent au second moyen de répartition (2b) et étant préférablement semblable au moyen de récupération du premier plateau.

Le séchage des particules déposées sur le premier plateau (1a) perforé, transférées après une rotation donnée dudit premier plateau vers le second plateau (1b) perforé et en rotation est assuré par un moyen de soufflage de gaz chaud (5) suivant un flux sensiblement parallèle à l'axe Z, passant à travers le second plateau (1b) avant de passer à travers le premier plateau (1a), définissant ainsi un système de séchage à contre-courant. Il est important que le flux de gaz chaud et sec passe d'abord par le second plateau, où les particules sont déjà partiellement séchées par leur séjour sur le premier plateau, qui est lui atteint par un flux de gaz chaud partiellement chargé en humidité après le passage par le second plateau. L'avantage d'un tel système de séchage à contre-courant est illustré schématiquement sur les Figures 3, 4 et 6. La Figure 6 reporte schématiquement la teneur en eau (ligne continue) et la température (ligne traitillée des particules (graphe du milieu « particules ») ainsi que du gaz (souvent de l'air) en amont (graphe du haut « air in ») et en aval (graphe du bas « air out ») de chaque plateau, pour des positions à sur les premier et deuxième plateaux (1a, 1b) telles qu'indiquées sur les Figures 3(a) et 4(a). L'ordonnée humidité relative indique la teneur en eau des particules lors de leur parcours à travers le sécheur ainsi que de l'air en amont (air in-) et en aval (air out) du premier et second plateaux, respectivement, à une position angulaire à donnée relative à leur teneur en eau initiale, calculée comme (H - H₀) / (H₁ - H₀) où H est la teneur en eau des particules ainsi que de l'air en amont du premier et second plateaux à une position angulaire donnée, H₀ est leur teneur en eau avant tout contact entre le gaz et les particules et H₁ est leur teneur en eau à la fin du procédé de séchage, c'est-à-dire des particules ayant atteint le second moyen de récupération (3b) et de l'air en aval du premier plateau (1a).

Les particules (graphe du milieu « particules ») sont réparties sur le premier plateau (1a) avec leur teneur initiale maximale, H_{0,part} visible sur la gauche du graphe, en position du premier plateau (1a) de la Figure 6 (ligne continue). Sur la Figure 3(a) cela correspond à la gauche du répartiteur (2a) du premier plateau (1a) supérieur, alors que sur la Figure 4(a) cela correspond à la position à droite du répartiteur (2a) du premier plateau (1a) inférieur. Les particules sont d'abord emportées par la rotation du premier plateau (1a) en se déplaçant vers la droite du graphe de la Figure 6 passant par les positions et avant d'être récupérées par le moyen (3a) et transférées vers la position du second plateau par le moyen de transfert (4a). Au cours de la rotation du premier plateau et des particules s'y trouvant, le taux d'humidité desdites particules diminue sous l'action du flux de gaz chaud (courbe continue du graphe « particules » de la Figure 6). Les particules arrivent en sur le second plateau partiellement séchées et entament une seconde rotation en sens inverse où le flux d'air chaud termine de les sécher jusqu'à ce qu'elles atteignent leur taux d'humidité finale, H_{1,part}, en position visible à l'extrême droite du graphe de la Figure 6, après être passées par la position du second plateau (1b).

Le gaz chaud, par exemple de l'air chaud ou tout autre gaz issu d'un procédé de combustion, suit un parcours inverse à celui des particules. Sur le graphe de la Figure 6, le gaz part de la moitié droite du graphe, avec une teneur en humidité intitiale, H_{0,air}, constante et basse en amont du second plateau (voir AIR IN, deuxième plateau (1b)). Lorsque l'air traverse le deuxième plateau (1b) il transfert une partie de son énergie calorique et cinétique aux particules du deuxième plateau (1b) qui se réchauffent (voir ligne traitillée du graphe « particulesS » sur le deuxième plateau (1b)) et se charge en, et entraîne avec lui une partie de l'humidité des particules (voir « air out » du deuxième plateau (1b)). L'air sortant du second plateau (1b) est l'air entrant dans le premier plateau (1a) (AIR OUT (1b) = AIR IN (1a)), mais comme le premier plateau tourne en sens inverse du deuxième plateau les courbes sont inversées. On voit que l'air arrivant à la position où les particules sont les plus humides est plus sec que l'air arrivant en position où les particules sont déjà partiellement séchées. Ainsi en traversant le premier plateau (1a) l'air le plus sec traverse en les particules les plus humides et va ainsi en ressortir saturé en eau, et l'air partiellement humide traverse en des particules partiellement séchées et va donc en ressortir également saturé en eau, optimisant ainsi le transfert d'énergie de l'air vers les particules et d'humidité des particules vers l'air. Cette optimisation est obtenue tout en assurant un équipement particulièrement compact, facile d'utilisation, de maintenance aisée et, surtout, permettant de facilement sécher des particules de granulométries très différentes

La demande EP197171 mentionnée en introduction décrit un sécheur illustré schématiquement à la Figure 1(c) et qui paraît à première vue semblable à celui de la présente invention. En réalité il diffère du sécheur de la présente invention notamment en ce que le gaz chaud ne passe au travers que d'un seul plateau avant d'être évacué. En effet, des toits [18] séparant un second plateau (1b) d'un premier plateau (1a) empêchent l'air chaud de passer dudit second plateau (1b) au premier plateau (1a).. Comme l'air chaud monte dans la cavité de l'axe central de rotation où il est distribué vers des premier, second et autres plateaux, qu'il traverse individuellement avant d'être évacué, on peut parler d'un système de distribution d'air chaud en parallèle (voir Figure 1(c)). Par contraste, le système de distribution d'air chaud dans un sécheur selon la présente invention est en série, ce qui permet d'obtenir une optimisation du séchage telle que discutée plus haut, qui est considérablement supérieure à celle d'un système en parallèle comme celui d'un sécheur selon EP197171.

La séquence de superposition des premier et second plateau (1a, 1b) dépend des applications et des préférences. Par exemple, comme représenté aux Figures 2(a) et 3, le premier plateau (1a) peut être situé en dessus du second plateau (1b) et le gaz chaud (par exemple de l'air chaud) circule du bas vers le haut. Un avantage de cette variante est que le transfert des particules partiellement séchées du premier plateau (1a) supérieur vers le second plateau (1b) inférieur par les moyens de transfert (4a) se fait du haut vers le bas, assisté par la gravité. Par contre, comme le flux de gaz chaud circule du bas vers le haut à travers les second et premier plateaux, respectivement, les particules peuvent s'envoler et créer de la poussière. Une légère fluidisation du lit de particules peut être avantageuse pour le séchage de celles-ci, mais il faut éviter la formation d'un nuage de poussières fines en suspension dans l'air. Cette configuration convient donc mieux au séchage de particules lourdes qui ne forment pas facilement un nuage de poussière.

Pour les particules plus légères ou plus fines, le premier plateau (1a) peut être au contraire situé en dessous du second plateau (1b) et le gaz chaud circule du haut vers le bas, comme représenté aux Figures 2(b) et 4. Dans cette configuration, les particules sont plaquées contre le plateau sur lequel elles se trouvent ce qui diminue considérablement la mise en suspension de poussières. Un flux de gaz chaud du haut vers le bas risque de former des amas compacts de particules agglomérées entre elles et difficiles à sécher. Ces amas compacts sont cependant disloqués lors de la récupération des particules du premier plateau et de leur transfert vers le second plateau, ce qui permet d'encore augmenter l'efficacité du séchage en re-séparant et re-mélangeant les particules ainsi agglomérées. Cette configuration a également l'avantage pour les particules fines formant facilement un nuage de poussières avec tous les dangers d'explosion que cela peut engendrer, car l'air chaud passe d'abord à travers le second plateau (1b) supérieur avant de passer à travers le premier plateau (1a) inférieur. Comme le second plateau supérieur est chargé de particules déjà partiellement séchées, de la fine poussière sèche et volatile peut passer à travers les orifices du second plateau perforé et générer un nuage en-dessous de celui-ci. Cependant, l'air chaud pousse ce nuage vers le premier plateau (1a) se trouvant directement en-dessous, qui est celui-ci chargé de particules humides. On observe un gradient d'humidité des particules dans l'épaisseur de la couche avec les particules se trouvant en-dessous, proches de la surface du premier plateau, étant fortement chargées en humidité. Celles-ci forment donc une sorte de pâte agissant un peu comme un filtre qui empêche le nuage de particules fines de traverser le premier plateau (1a) et de se perdre dans la partie inférieure du sécheur.

Le sécheur selon la présente invention est particulièrement avantageux car il peut être utilisé pour sécher des particules de granulométries très différentes allant de particules fines telles que des sciures, des grains fin, des poudres céramique, polymères ou métalliques, à des particules plus grossières, telles des déchets de bois, copeaux, pellets, des déchets agricoles, des écorces de maïs, du malt, etc. en changeant rapidement et facilement le diamètre des orifices des plateaux de la manière suivante. Les premiers et second plateaux (1a, 1b) peuvent ainsi comprendre une structure rigide autoportante à haute perméabilité de type caillebotis, sur laquelle est posée une couche filtrante comprenant des ouvertures de taille et densité correspondant à la perméabilité désirée selon le type et la granulométrie des particules à sécher. La couche filtrante peut être une tôle perforée, un tamis, une grille ou une toile. Pour faciliter la mise en place d'une telle couche filtrante, elle peut être découpée en secteurs angulaires, qu'on peut poser et fixer côte à côte directement sur le caillebotis ou autre structure autoportante à haute perméabilité. Ceci serait impossible dans la pratique avec des sécheurs à bande ou à plateaux perforés qui sont dédiés à sécher des particules d'un type unique de granulométrie.

Les premier et second moyens de répartition (2a, 2b) des particules à sécher sur les premier et second plateaux (1a, 1b), respectivement, ont pour but de répartir les particules à sécher de manière homogène le long d'un rayon des plateaux correspondants. De manière générale, les moyens de répartition (2a, 2b) comprennent donc:
- une structure s'étendant de la périphérie extérieure à la périphérie intérieure d'un plateau, suivant de préférence un rayon de celui-ci,
- des moyens de transport des particules de la périphérie extérieure à la périphérie intérieure des plateaux, et enfin
- des moyens de déposition desdites particules depuis les moyens de transport vers les plateaux.

Plusieurs solutions sont possibles. Par exemple, le transport des particules de la périphérie extérieure vers la périphérie intérieure des plateaux peut être assure par une bande transporteuse, soit perforée, soit inclinée transversalement de sorte à permettre aux particules de saupoudrer le plateau situé en-dessous. Pour assister au saupoudrage, la bande peut-être vibrée. Dans une variante alternative et préférée, les moyens de répartition (2a, 2b) comprennent au moins une vis d'Archimède s'étendant le long d'un rayon des premier et second plateaux (1a, 1b), respectivement, afin de transporter les particules de la périphérie extérieure vers la périphérie intérieure du plateau correspondant. Ladite au moins une vis d'Archimède est enfermée dans une enceinte munie d'une ou plusieurs ouvertures s'étendant vers le bas et le long dudit rayon des plateaux (1a, 1b) afin de permettre le saupoudrage des particules sur lesdits plateaux.

Le moyen de récupération (3a) du premier plateau (1a) et, s'il y en a un, le moyen de récupération (3b) du second plateau (1b), comprennent de préférence au moins une vis d'Archimède s'étendant le long d'un rayon dudit plateaux qui est enfermée dans une enceinte munie d'une ou plusieurs ouvertures s'étendant le long dudit rayon du plateau correspondant. Les ouvertures sont reliées à un racleur ou brosse apte à récolter et diriger les particules amenées par la rotation du plateau vers la vis d'Archimède. Le type de moyen de transfert (4a) des particules du premier plateau (1a) vers le second plateau (1b) dépend de la configuration du sécheur. Si le premier plateau (1a) est le plateau supérieur, le moyen de transfert peut être un simple tube reliant le moyen de récupération (3a) du premier plateau au moyen de répartition (2b) du second plateau, dans lequel les particules tombent par gravité. Si au contraire, le premier plateau est le plateau inférieur, il est préférable que le moyen de transfert (4a) comprenne une vis d'Archimède permettant de monter les particules du premier plateau inférieur vers le second plateau supérieur.

Les Figures illustrent des sécheurs comprenant deux plateaux. Cependant, pour réduire l'espace au sol occupé par l'équipement, il est tout à fait possible de monter :
- au moins un troisième plateau circulaire monté sensiblement horizontalement à une certaine distance du, et séparé du premier plateau (1a) par, le second plateau (1b), en rotation autour dudit axe vertical, Z, dans le sens inverse de rotation du second plateau, la surface dudit plateau étant perforée et perméable aux gaz tels l'air et la vapeur d'eau et à l'eau, et
- Un moyen de transfert des particules récoltées du second plateau (1b) par le moyen de récupération (3b) vers un troisième moyen de répartition apte à répartir lesdites particules le long d'un rayon du troisième plateau.

Il est clair qu'on peut monter autant de plateaux parallèle en rotation autour de l'axe Z que désiré et selon les besoins d'une application particulière. Cependant, un sécheur comprenant deux plateaux (1a, 1b) convient à la majorité des applications. L'utilisation de plusieurs plateaux superposés permet de réduire le diamètre extérieur des disques.

En vue de la distribution de la granulométrie des particules d'un même type, il est difficile d'éviter que la fraction la plus fine des particules ne passe à travers les perforations des plateaux et ne tombe sur le ou les plateaux inférieurs, puis sur le plancher de l'enceinte enfermant les plateaux. Afin d'éviter une trop grande accumulation de particules sur le plancher et aussi pour les récupérer, il est avantageux de munir le plancher d'une ouverture d'évacuation des particules les plus fines qui se seraient déposées sur le plancher. De plus, un racleur ou brosse fixé de manière solidaire au plateau inférieur et apte à suivre le mouvement de rotation de celui-ci sert à pousser les particules déposées sur le plancher vers ladite ouverture d'évacuation. Comme le racleur ou brosse est fixé au plateau inférieur, il n'est pas nécessaire de le motoriser individuellement.

Comme illustré à la Figure 5, les plateaux (1a, 1b) sont préférablement enfermés dans une enceinte extérieure (10) de diamètre correspondant au diamètre des plateaux avec assez de marge pour éviter des frottements, mais aussi peu que possible pour permettre d'étanchéifier l'interface entre les plateaux et la paroi extérieure (10). L'étanchéité peut être assurée par exemple par une jupe flexible fixée à la paroi extérieure et reposant sur un rebord surélevé de la circonférence des disques. De cette manière, le lit de particules reposant sur un disque en rotation n'est pas en contact avec la jupe statique, assurant ainsi une bonne étanchéité et une intégrité du lit de particules sur le plateau. Ceci n'est pas possible à réaliser sur un sécheur à bande, dans lequel la jupe d'étanchéité est placée entre la bande roulante et les particules se trouvant sur les bords de la bande. Il y a donc une frange de particules en contact avec la jupe statique à chaque bord de la bande qui ne se déplace pas à la même vitesse que les particules se trouvant au milieu de la bande.

La partie centrale des plateaux est préférablement creuse et entourée d'une enceinte cylindrique intérieure (6) centrée sur l'axe de rotation Z, telle que représentée sur les Figures 2&5. Une telle enceinte s'élevant sur pratiquement toute la hauteur du sécheur, en tout cas entre les plateaux supérieur et inférieur, comprend de nombreux avantages, qui compensent amplement la perte en surface disponible pour le séchage. En effet, si le diamètre extérieur des disques est D1 et le diamètre de l'enceinte intérieur (6) cylindrique est n x D1, où n < 1, la perte en surface disponible sur chaque plateau pour le séchage entre un disque plein et un disque comprenant une enceinte intérieure n'est que de n². Par exemple, si l'enceinte intérieure a le tiers du diamètre de l'enceinte extérieure, la perte en surface disponible pour le séchage n'est que de 1/9 ≃ 11%. Une enceinte intérieure (6) permet tout d'abord un accès aisé par un opérateur à tous les éléments mécaniques de la machine, tels que des paliers, motoréducteurs, vérins, etc. Elle facilite aussi le remplacement des couches poreuses flexibles à déposer et fixer sur les caillebotis donnant aux plateaux leur intégrité mécanique. L'enceinte intérieure (6) peut également servir à loger les moteurs (7, 7a) entraînant la rotation des plateaux, ainsi que les ventilateurs servant à générer le flux de gaz chaud, avec l'avantage d'une réduction substantielle des nuisances sonores générées par le sécheur. Dans le cas d'un flux de gaz du haut vers le bas tel que représenté aux Figures 2(b)&4, des fenêtres (6a) au bas de l'enceinte intérieure (6), situées en dessous du plateau inférieur permettent de récupérer le gaz chaud et l'évacuer par le haut à l'intérieur de l'enceinte. Par ailleurs, elle permet de fixer les moyens de répartition (2a, 2b) et de récupération (3a, 3b) à leur deux extrémités afin d'éviter de devoir les fixer en porte-à-faux sur l'enceinte extérieure uniquement. De plus cela dégage de la place aux extrémités intérieures desdits moyens situés côte-à-côte pour accommoder leur largeur. Enfin, une telle structure permet de rigidifier la surface comprise entre les enceintes intérieures (6) et extérieures (10), permettant de garder une bonne planéité des plateaux. Ceci est important pour le nettoyage et récupération des particules par un racleur ou une brosse, qui ne sont efficaces que si la surface des plateaux est parfaitement plane.

Un sécheur selon la présente invention peut être intégré dans une installation de traitement de particules. Par exemple, le premier moyen de répartition (2a) de particules à sécher d'un sécheur selon l'invention peut être relié en amont à une source (11) desdites particules à sécher, comme un silo. Un silo peut ainsi stocker des particules comprenant des déchets de bois de scieries, des déchets de bois de matériaux de construction, des déchets papier ou cartons, des produits agroalimentaires telles des céréales. Ces particules peuvent être sous forme de poudre, de granulés, de copeaux, de pellets, de tourteaux, ou de morceaux généralement ne dépassant pas 10 cm de longueur. Le sécheur peut être relié en aval à une unité de stockage de particules sèches telle qu'un silo ou une ligne d'emballage. Dans le cas d'une installation de séchage de déchets en vue de leur utilisation comme combustible telle que représentée à la Figure 7, le sécheur peut être relié en aval à une chaudière (12) afin de l'alimenter en particules de matière organique séchées par le sécheur comme combustible. Ladite chaudière (12) peut elle-même être reliée en aval à un générateur (14) de courant électrique par l'intermédiaire d'une turbine (13) alimentée en vapeur à une température, T1, par la chaudière. La vapeur ayant perdu une partie de son énergie dans la turbine n'a plus qu'une température T2 < T1 et peut être envoyée vers un échangeur de chaleur (5A, 5B) pour chauffer l'air du moyen de soufflage d'air chaud (5) du sécheur (1) et/ou pour chauffer toute autre installation, y compris un autre sécheur (15). Si plus d'un sécheur sont compris dans une même installation, il est possible pour gagner de la place au sol de superposer deux, voire plus de sécheurs selon l'invention l'un sur l'autre.

La Figure 8 montre une variante de la présente invention, dans laquelle un sécheur (1) tel que représenté à la Figure 3(a) est lié en série à un troisième plateau (1c) tournant situé en aval du second plateau (1b) et enfermé dans une chambre de refroidissement (100). A la fin de l'opération de séchage, les particules évacuées du second plateau (1b) se trouvent à une température élevée (voir température des particules au point de la Figure 6). Pour certains types de poudres, notamment alimentaires, il n'est pas possible de les emballer à haute température, par exemple afin d'éviter la formation trop importante de condensation. Pour éviter de devoir stocker des poudres en attendant qu'elles refroidissent et pouvoir les emballer directement après séchage, les poudres séchées peuvent être acheminées dans une chambre de refroidissement (100) où de l'air froid à une température T0 de l'ordre de 0 à 20°C est soufflée à travers le troisième plateau (1c). L'air sensiblement réchauffé à une température T1 > T0, de l'ordre de 40-55°C est alors récupéré et introduit dans un système (101) de chauffage d'air permettant le chauffage de l'air à une température T2 > T1 > T0, de l'ordre de 100-110°C qui est soufflé dans le sécheur comme expliqué en détails plus haut. L'air récupéré après séchage peut aussi être renvoyé vers le système (101) de chauffage, mais comme il est saturé d'humidité, il faut bien déterminer selon les cas si cela est avantageux ou pas. Il faut noter que la même installation qu'illustrée dans la Figure 8 peut être obtenue avec un sécheur (1) tel que représenté à la Figure 4(a) simplement en agençant la chambre de refroidissement (100) au-dessus du sécheur (1) de la Figure 4(a).

## Revendications

1. Sécheur (1) pour sécher des particules comprenant,
(a) Une enceinte (6) comprenant une paroi essentiellement cylindrique s'étendant le long d'un axe vertical, Z,
(b) Un premier plateau (1a) circulaire monté sur la paroi de ladite enceinte (6) sensiblement normal à l'axe vertical, Z, et en rotation dans un premier sens autour de l'axe vertical, Z, la surface dudit plateau étant perforée, et perméable aux gaz tels l'air et la vapeur d'eau et à l'eau, et
(c) Un second plateau (1b) circulaire monté à une certaine distance du premier plateau sur la paroi de ladite enceinte (6) sensiblement normal à l'axe vertical, Z, et en rotation autour dudit axe vertical, Z, dans le sens inverse de rotation du premier plateau, la surface dudit plateau étant perforée et perméable aux gaz tels l'air et la vapeur d'eau et à l'eau,
(d) Un premier moyen de répartition (2a) desdites particules à sécher apte à répartir lesdites particules avant séchage le long d'un rayon du premier plateau (1a),
(e) Un moyen de récupération (3a) des particules déposées sur le premier plateau (1a) après une rotation d'un angle donné de celui-ci, le dit moyen de récupération étant situé en aval du, préférablement adjacent au premier moyen de répartition (2a),
(f) Un moyen de transfert (4a) des particules récoltées du premier plateau (1a) par le moyen de récupération (3a) vers un second moyen de répartition (2b) apte à répartir lesdites particules le long d'un rayon du second plateau (1b),
**caractérisé en ce que** le sécheur comprend, en outre,
un moyen de soufflage de gaz chaud (5) suivant un flux sensiblement parallèle à l'axe Z, passant d'abord à travers la surface perforée du second plateau (1b) avant de passer directement après à travers la surface perforée du premier plateau (1a).

2. Sécheur (1) selon la revendication 1, dans lequel le premier plateau (1a) est situé en dessous du second plateau (1b) et où le gaz chaud est préférablement de l'air chaud circulant du haut vers le bas.

3. Sécheur (1) selon la revendication 1, dans lequel le premier plateau (1a) est situé au-dessus du second plateau (1b) et où le gaz chaud est préférablement de l'air chaud circulant du bas vers le haut.

4. Sécheur (1) selon l'une quelconque des revendications précédentes, dans lequel les premiers et second plateaux (1a, 1b) comprennent une structure rigide autoportante à haute perméabilité de type caillebotis, sur laquelle est posée une couche filtrante comprenant des ouvertures de taille et densité correspondant à la perméabilité désirée selon le type et taille des particules à sécher.

5. Sécheur (1) selon l'une quelconque des revendications précédentes, dans lequel les premier et second moyens de répartition (2a, 2b) des particules à sécher sur les premier et second plateaux (1a, 1b), respectivement, comprennent chacun au moins une vis d'Archimède s'étendant le long d'un rayon des premier et second plateaux (1a, 1b), respectivement, ladite au moins une vis d'Archimède étant enfermée dans une enceinte munie d'une ou plusieurs ouvertures s'étendant le long dudit rayon des plateaux (1a, 1b).

6. Sécheur (1) selon l'une quelconque des revendications précédentes, dans lequel le moyen de récupération (3a) du premier plateau (1a) comprend au moins une vis d'Archimède s'étendant le long d'un rayon dudit plateau qui est enfermée dans une enceinte munie d'une ou plusieurs ouvertures s'étendant le long dudit rayon du premier plateau (1a), lesdites ouvertures étant reliées à un racleur ou brosse apte à récolter et diriger les particules amenées par la rotation du plateau vers la vis d'Archimède.

7. Sécheur (1) selon la revendication précédente, dans lequel le second plateau (1b) comprend un moyen de récupération (3b) des particules déposées sur le second plateau après une rotation d'un angle donné de celui-ci, le dit moyen de récupération étant situé en aval du, préférablement adjacent au second moyen de répartition (2b) et étant préférablement semblable au moyen de récupération (3a) du premier plateau.

8. Sécheur selon la revendication précédente, comprenant :
(g) au moins un troisième plateau circulaire monté sensiblement horizontalement à une certaine distance du, et séparé du premier plateau (1a) par, le second plateau (1b), en rotation autour dudit axe vertical, Z, dans le sens inverse de rotation du second plateau, la surface dudit plateau étant perforée et perméable aux gaz tels l'air et la vapeur d'eau et à l'eau, et
(h) Un moyen de transfert des particules récoltées du second plateau (1b) par le moyen de récupération (2b) vers un troisième moyen de répartition apte à répartir lesdites particules le long d'un rayon du troisième plateau.

9. Sécheur (1) selon l'une quelconque des revendications précédentes, comprenant un plancher statique situé en dessous du plateau inférieur situé le plus bas dudit axe vertical, Z, ledit plancher comprenant une ouverture d'évacuation des particules les plus fines qui se seraient déposées sur le plancher, ledit sécheur comprenant de plus un racleur fixé de manière solidaire au plateau inférieur et apte à suivre le mouvement de rotation de celui-ci pour pousser les particules déposées sur le plancher vers ladite ouverture d'évacuation.

10. Sécheur selon l'une quelconque des revendications précédentes, dans lequel l'enceinte (6) est creuse permettant l'accès à une personne

11. Sécheur (1) selon l'une quelconque des revendications précédentes, dans lequel le premier moyen de répartition (2a) desdites particules à sécher sur le premier plateau (1a) est relié en amont à une source (11) contenant de telles particules à sécher, de préférence un silo (11), lesdites particules comprenant de manière préférée des déchets de bois de scieries, des déchets de bois de matériaux de construction, des déchets papier ou cartons, des produits agroalimentaires telles des céréales, et sont sous forme de poudre, de granulés, de copeaux, de pellets, de tourteaux, ou de morceaux généralement ne dépassant pas 10 cm de longueur.

12. Sécheur selon l'une quelconque des revendications précédentes, comprenant au moins un deuxième sécheur semblable superposé au-dessus de celui-ci.

13. Sécheur (1) selon l'une quelconque des revendications précédentes, qui est relié en aval à une chaudière (12) afin de l'alimenter en particules de matière organique séchées par le sécheur comme combustible, ou à une unité de stockage de particules sèches, telle un silo.

14. Sécheur (1) selon la revendication précédente, dans lequel la chaudière (12) est reliée en aval à un générateur (14) de courant électrique par l'intermédiaire d'une turbine (13) alimentée en vapeur à une température, T1, par la chaudière.

15. Sécheur (1) selon la revendication précédente, dans lequel la vapeur ou le liquide issus de la turbine (13) est envoyé à une température, T2 < T1, vers un échangeur de chaleur (5A, 5B) pour chauffer l'air du moyen de soufflage d'air chaud (5) du sécheur (1) et/ou d'un autre sécheur (15).

16. Sécheur selon une quelconque des revendications précédentes, comprenant une chambre de refroidissement (100) située en aval du second plateau (1b), ladite chambre de refroidissement comprenant un troisième plateau perforé (1c) tournant autour du même axe que les premier et deuxième plateaux (1a, 1b) et muni d'une source de gaz de refroidissement, tel que de l'air à une température de préférence comprise entre 0 et 20°C, permettant de soufflé ledit gaz de refroidissement à travers le troisième plateau (1c) afin de refroidir les particules séchées.

17. Procédé de séchage de particules utilisant un sécheur selon l'une quelconque des revendications précédentes, ledit procédé comprenant les étapes suivantes,
(a) Répartir les particules à sécher sur le premier plateau (1a) circulaire monté sensiblement horizontalement et tournant dans un premier sens autour d'un axe vertical, Z, la surface dudit plateau étant perforée et perméable aux gaz tels l'air et la vapeur d'eau et à l'eau,
(b) Après rotation du plateau d'un certain angle, récupérer les particules dudit premier plateau et les transférer vers et répartir sur,
(c) Un second plateau (1b) circulaire monté sensiblement horizontalement à une certaine distance du premier plateau, et tournant autour dudit axe vertical, Z, dans le sens inverse de rotation du premier plateau, la surface dudit plateau étant perforée et perméable aux gaz tels l'air et la vapeur d'eau et à l'eau,
(d) Souffler un gaz chaud (5) suivant un flux sensiblement parallèle à l'axe Z, passant d'abord à travers les particules réparties sur, et à travers le second plateau (1b) supportant avant de passer directement après à travers les particules réparties sur, et à travers le premier plateau (1a).

## Patentansprüche

1. Trockner (1) zum Trocknen von Partikeln, umfassend:
(a) ein Gehäuse (6), das eine im Wesentlichen zylindrische Wand umfasst, die sich entlang einer vertikalen Achse Z erstreckt,
(b) eine kreisförmige erste Platte (1a), die im Wesentlichen lotrecht zu der vertikalen Achse Z an der Wand des Gehäuses (6) und in einer ersten Richtung um die vertikale Achse Z drehend montiert ist, wobei die Oberfläche der Platte perforiert und für Gase wie Luft und Wasserdampf und für Wasser durchlässig ist, und
(c) eine kreisförmige zweite Platte (1b), die in einem gewissen Abstand von der ersten Platte an der Wand des Gehäuses (6) im Wesentlichen lotrecht zu der vertikalen Achse Z und um die vertikale Achse Z in der umgekehrten Drehrichtung zu der der ersten Platte drehend montiert ist, wobei die Oberfläche der Platte perforiert und für Gase wie Luft und Wasserdampf und für Wasser durchlässig ist,
(d) ein erstes Mittel (2a) zur Verteilung der zu trocknenden Partikel, das geeignet ist, die Partikel vor dem Trocknen entlang einem Radius der ersten Platte (1a) zu verteilen,
(e) ein Mittel (3a) zur Rückgewinnung der Partikel, die nach einer Drehung der ersten Platte (1a) in einem gegebenen Winkel auf dieser liegen, wobei das Rückgewinnungsmittel dem ersten Verteilungsmittel (2a) nachgeschaltet und diesem vorzugsweise benachbart ist,
(f) ein Mittel (4a) zum Transferieren der durch das Rückgewinnungsmittel (3a) auf der ersten Platte (1a) gesammelten Partikel zu einem zweiten Verteilungsmittel (2b), das geeignet ist, die Partikel entlang einem Radius der zweiten Platte (1b) zu verteilen,
**dadurch gekennzeichnet, dass** der Trockner ferner Folgendes umfasst:
ein Mittel zum Blasen von Heißgas (5) in einer im Wesentlichen parallel zu der Achse Z verlaufenden Strömung, die zunächst über die perforierte Oberfläche der zweiten Platte (1b) geht, bevor sie unmittelbar danach über die perforierte Oberfläche der ersten Platte (1a) geht.

2. Trockner (1) nach Anspruch 1, wobei die erste Platte (1a) unter der zweiten Platte (1b) angeordnet ist und wo das Heißgas vorzugsweise Heißluft ist, die von oben nach unten zirkuliert.

3. Trockner (1) nach Anspruch 1, wobei die erste Platte (1a) über der zweiten Platte (1b) angeordnet ist und wo das Heißgas vorzugsweise Heißluft ist, die von unten nach oben zirkuliert.

4. Trockner (1) nach einem der vorhergehenden Ansprüche, wobei die erste und die zweite Platte (1a, 1b) eine starre, selbsttragende Struktur mit hoher Durchlässigkeit nach der Art eines Gitterrosts umfassen, auf der eine Filtrierschicht platziert ist, die Öffnungen umfasst, deren Größe und Dichte der gemäß der Art und der Größe der zu trocknenden Partikel gewünschten Durchlässigkeit entsprechen.

5. Trockner (1) nach einem der vorhergehenden Ansprüche, wobei das erste und das zweite Mittel (2a, 2b) zum Verteilen der auf der ersten bzw. zweiten Platte (1a, 1b) zu trocknenden Partikel jeweils mindestens eine archimedische Schraube umfassen, die sich entlang einem Radius der ersten bzw. zweiten Platte (1a, 1b) erstreckt, wobei die mindestens eine archimedische Schraube in einem Gehäuse eingeschlossen ist, das mit einer oder mehreren Öffnungen versehen ist, die sich entlang dem Radius der Platten (1a, 1b) erstrecken.

6. Trockner (1) nach einem der vorhergehenden Ansprüche, wobei das Rückgewinnungsmittel (3a) der ersten Platte (1a) mindestens eine sich entlang einem Radius der Platte erstreckende archimedische Schraube umfasst, die in einem Gehäuse eingeschlossen ist, das mit einer oder mehreren Öffnungen versehen ist, die sich entlang dem Radius der ersten Platte (1a) erstrecken, wobei die Öffnungen mit einem Abstreifer oder einer Bürste verbunden sind, der bzw. die geeignet ist, die durch die Drehung der Platte herangeführten Partikel zu sammeln und zu der archimedischen Schraube zu führen.

7. Trockner (1) nach dem vorhergehenden Anspruch, wobei die zweite Platte (1b) ein Mittel (3b) zur Rückgewinnung der Partikel umfasst, die nach einer Drehung der zweiten Platte in einem gegebenen Winkel auf dieser liegen, wobei das Rückgewinnungsmittel dem zweiten Verteilungsmittel (2b) nachgeschaltet und diesem vorzugsweise benachbart ist und vorzugsweise dem Rückgewinnungsmittel (3a) der ersten Platte ähnlich ist.

8. Trockner nach dem vorhergehenden Anspruch, umfassend:
(g) mindestens eine kreisförmige dritte Platte, die im Wesentlichen horizontal in einem gewissen Abstand von der ersten Platte (1a) und von dieser durch die zweite Platte (1b) getrennt und um die vertikale Achse Z in der umgekehrten Drehrichtung zu der der zweiten Platte drehend montiert ist, wobei die Oberfläche der Platte perforiert und für Gase wie Luft und Wasserdampf und für Wasser durchlässig ist, und
(h) ein Mittel zum Transferieren der durch das Rückgewinnungsmittel (2b) auf der zweiten Platte (1b) gesammelten Partikel zu einem dritten Verteilungsmittel, das geeignet ist, die Partikel entlang einem Radius der dritten Platte zu verteilen.

9. Trockner (1) nach einem der vorhergehenden Ansprüche, umfassend einen statischen Boden, der unter der unteren Platte angeordnet ist, die am weitesten unten an der vertikalen Achse Z angeordnet ist, wobei der Boden eine Öffnung zum Austragen der feinsten Partikel, die sich auf dem Boden ablagern würden, umfasst, wobei der Trockner ferner einen Abstreifer umfasst, der fest mit der unteren Platte verbunden und geeignet ist, der Drehbewegung dieser Platte zu folgen, um die Partikel, die sich auf dem Boden abgelagert haben, zu der Austragöffnung zu schieben.

10. Trockner nach einem der vorhergehenden Ansprüche, wobei das Gehäuse (6) hohl ist und einer Person Zugang gestattet.

11. Trockner (1) nach einem der vorhergehenden Ansprüche, wobei das erste Mittel (2a) zum Verteilen der zu trocknenden Partikel auf der ersten Platte (1a) stromaufwärts mit einer Quelle (11), vorzugsweise einem Silo (11), verbunden ist, die bzw. das derartige zu trocknende Partikel enthält, wobei die Partikel vorzugsweise Sägewerkholzabfälle, Bauholzabfälle, Papier- oder Pappeabfälle, Lebensmittelprodukte wie Zerealien umfassen und in der Form von Pulver, Granulat, Spänen, Pellets, Presskuchen oder Stücken vorliegen, die allgemein nicht länger als 10 cm sind.

12. Trockner nach einem der vorhergehenden Ansprüche, umfassend mindestens einen ähnlichen zweiten Trockner, der über diesem angeordnet ist.

13. Trockner (1) nach einem der vorhergehenden Ansprüche, der stromabwärts mit einem Kessel (12) verbunden ist, um diesen mit vom Trockner getrockneten Partikeln aus organischem Material als Brennstoff zu speisen, oder mit einer Einheit zur Lagerung von trockenen Partikeln wie einem Silo.

14. Trockner (1) nach dem vorhergehenden Anspruch, wobei der Kessel (12) stromabwärts über eine Turbine (13), die mittels des Kessels mit Dampf bei einer Temperatur T1 gespeist wird, mit einem elektrischen Stromgenerator (14) verbunden ist.

15. Trockner (1) nach dem vorhergehenden Anspruch, wobei der aus der Turbine (13) kommende Dampf oder die aus der Turbine (13) kommende Flüssigkeit zur Erhitzung der Luft des Mittels zum Blasen von Heißluft (5) des Trockners (1) und/oder eines anderen Trockners (15) bei einer Temperatur T2 < T1 zu einem Wärmetauscher (5A, 5B) geleitet wird.

16. Trockner nach einem der vorhergehenden Ansprüche, umfassend eine Kühlkammer (100), die der zweiten Platte (1b) nachgeschaltet ist, wobei die Kühlkammer eine perforierte dritte Platte (1c) umfasst, die sich um dieselbe Achse wie die erste und die zweite Platte (1a, 1b) dreht und mit einer Kühlgasquelle wie Luft bei einer Temperatur von vorzugsweise zwischen 0 und 20°C versehen ist, so dass das Kühlgas über die dritte Platte (1c) geblasen werden kann, um die getrockneten Partikel zu kühlen.

17. Verfahren zum Trocknen von Partikeln unter Verwendung eines Trockners nach einem der vorhergehenden Ansprüche, wobei das Verfahren die folgenden Schritte umfasst:
(a) Verteilen der zu trocknenden Partikel auf der kreisförmigen ersten Platte (1a), die im Wesentlichen horizontal montiert ist und sich in einer ersten Richtung um eine vertikale Achse Z dreht, wobei die Oberfläche der Platte perforiert und für Gase wie Luft und Wasserdampf und für Wasser durchlässig ist,
(b) Rückgewinnen der Partikel von der ersten Platte nach dem Drehen der Platte in einem gewissen Winkel und Transferieren und Verteilen der Partikel auf
(c) einer kreisförmigen zweiten Platte (1b), die im Wesentlichen horizontal in einem gewissen Abstand von der ersten Platte montiert ist und sich um die vertikale Achse Z in der umgekehrten Drehrichtung zu der der ersten Platte dreht, wobei die Oberfläche der Platte perforiert und für Gase wie Luft und Wasserdampf und für Wasser durchlässig ist,
(d) Blasen eines Heißgases (5) in einer im Wesentlichen parallel zu der Achse Z verlaufenden Strömung, die zunächst über die Partikel geht, die auf der und über die zweite(n) Stützplatte (1b) verteilt sind, bevor sie unmittelbar danach über die Partikel geht, die auf der und über die erste(n) Stützplatte (1a) verteilt sind.

## Claims

1. Dryer (1) for drying particles comprising,
(a) a chamber (6) comprising an essentially cylindrical wall extending along a vertical axis, Z,
(b) a first circular deck (1a) mounted on the wall of said chamber (6) substantially normal to the vertical axis, Z, and rotating in a first direction about the vertical axis, Z, the surface of said deck being perforated, and permeable to gases such as air and steam and to water, and
(c) a second circular deck (1b) mounted at a certain distance from the first deck on the wall of said chamber (6) substantially normal to the vertical axis, Z, and rotating about said vertical axis, Z, in the reverse direction of rotation of the first deck, the surface of said deck being perforated and permeable to gases such as air and steam and to water,
(d) a first means (2a) for distributing said particles to be dried suitable for distributing said particles before drying along a radius of the first deck (1a),
(e) a means (3a) for recovering the particles deposited on the first deck (1a) after a rotation of a given angle thereof, said recovery means being situated downstream of, preferably adjacent to, the first distribution means (2a),
(f) a means (4a) for transferring the particles collected from the first deck (1a) by the recovery means (3a) to a second distribution means (2b) suitable for distributing said particles along a radius of the second deck (1b),
**characterized in that** the dryer further comprises a means (5) for blowing hot gas in a flow substantially parallel to the axis Z, passing first through the perforated surface of the second deck (1b) before passing directly after through the perforated surface of the first deck (1a).

2. Dryer (1) according to Claim 1, wherein the first deck (1a) is situated below the second deck (1b) and in which the hot gas is preferably hot air circulating from top to bottom.

3. Dryer (1) according to Claim 1, wherein the first deck (1a) is situated above the second deck (1b) and in which the hot gas is preferably hot air circulating from bottom to top.

4. Dryer (1) according to any one of the preceding claims, wherein the first and second decks (1a, 1b) comprise a self-supporting rigid structure with high permeability of grating type, on which is placed a filtering layer comprising openings of size and density corresponding to the desired permeability according to the type and size of the particles to be dried.

5. Dryer (1) according to any one of the preceding claims, wherein the first and second means (2a, 2b) for distributing the particles to be dried on the first and second decks (1a, 1b), respectively, each comprise at least one Archimedes screw extending along the radius of the first and second decks (1a, 1b), respectively, said at least one Archimedes screw being enclosed in a chamber provided with one or more openings extending along said radius of the decks (1a, 1b).

6. Dryer (1) according to any one of the preceding claims, wherein the recovery means (3a) of the first deck (1a) comprises at least one Archimedes screw extending along a radius of said deck which is enclosed in a chamber provided with one or more openings extending along said radius of the first deck (1a), said openings being linked to a scraper or brush suitable for collecting and directing the particles brought by the rotation of the deck to the Archimedes screw.

7. Dryer (1) according to the preceding claim, wherein the second deck (1b) comprises a recovery means (3b) for the particles deposited on the second deck after a rotation of a given angle thereof, said recovery means being situated downstream of, preferably adjacent to, the second distribution means (2b) and preferably being similar to the recovery means (3a) of the first deck.

8. Dryer according to the preceding claim, comprising:
(g) at least one third circular deck mounted substantially horizontally at a certain distance from, and separated from the first deck (1a) by, the second deck (1b), rotating about said vertical axis, Z, in the reverse direction of rotation of the second deck, the surface of said deck being perforated and permeable to gases such as air and steam and to water, and
(h) a means for transferring the particles collected from the second deck (1b) by the recovery means (2b) to a third distribution means suitable for distributing said particles along a radius of the third deck.

9. Dryer (1) according to any one of the preceding claims, comprising a static floor situated below the lower deck situated lowest on said vertical axis, Z, said floor comprising an opening for discharging the finest particles which would be deposited on the floor, said dryer additionally comprising a scraper securely fixed to the lower deck and suitable for following the rotational motion thereof to push the particles deposited on the floor to said discharge opening.

10. Dryer according to any one of the preceding claims, in which the chamber (6) is hollow allowing access to a person.

11. Dryer (1) according to any one of the preceding claims, wherein the first distribution means (2a) for said particles to be dried on the first deck (1a) is linked upstream to a source (11) containing such particles to be dried, preferably a silo (11), said particles preferably comprising sawn wood waste, wood waste from construction materials, paper or cardboard waste, agri-foodstuff products such as cereals, and are in the form of powder, granules, chips, pellets, cakes, or pieces generally not exceeding 10 cm in length.

12. Dryer according to any one of the preceding claims, comprising at least one second similar dryer superposed above the latter.

13. Dryer (1) according to any one of the preceding claims, which is linked downstream to a boiler (12) in order to supply it with particles of organic material dried by the dryer as fuel, or to a dry particle storage unit, such as a silo.

14. Dryer (1) according to the preceding claim, wherein the boiler (12) is linked downstream to an electrical current generator (14) via a turbine (13) supplied with steam at a temperature, T1, by the boiler.

15. Dryer (1) according to the preceding claim, wherein the steam or the liquid obtained from the turbine (13) is sent at a temperature, T2 < T1, to a heat exchanger (5A, 5B) to heat the air of the hot air blowing means (5) of the dryer (1) and/or of another dryer (15).

16. Dryer according to any one of the preceding claims, comprising a cooling chamber (100) situated downstream of the second deck (1b), said cooling chamber comprising a third perforated deck (1c) rotating about the same axis as the first and second decks (1a, 1b) and provided with a source of cooling gas, such as air at a temperature preferably of between 0 and 20°C, making it possible to blow said cooling gas through the third deck (1c) in order to cool the dried particles.

17. Method for drying particles using a dryer according to any one of the preceding claims, said method comprising the following steps,
(a) distributing the particles to be dried on the first circular deck (1a) mounted substantially horizontally and rotating in a first direction about a vertical axis, Z, the surface of said deck being perforated and permeable to gases such as air and steam and to water,
(b) after the rotation of the deck by a certain angle, recovering the particles on said first deck and transferring them to and distributing them on,
(c) a second circular deck (1b) mounted substantially horizontally at a certain distance from the first deck, and rotating about said vertical axis, Z, in the reverse direction of rotation of the first deck, the surface of said deck being perforated and permeable to gases such as air and steam and to water,
(d) blowing a hot gas (5) in a flow substantially parallel to the axis Z, passing first through the particles distributed on, and through, the supporting second deck (1b) before passing directly after through the particles distributed on, and through, the first deck (1a).
